# EUROPÄISCHE PATENTSCHRIFT

(11) **EP 0 525 362 B1**
(45) Veröffentlichungstag und Bekanntmachung des Hinweises auf die Patenterteilung: **19.10.1994**
(21) Anmeldenummer: 92110187.9
(22) Anmeldetag: 17.06.1992
(51) Int. Cl.: B02C 13/284, B02C 13/14

(54) **Schlagmühle**
Hammer mill
Moulin à percussion

(30) Priorität: 22.07.1991 CH 2181/91
(43) Veröffentlichungstag der Anmeldung: 03.02.1993
(73) Patentinhaber: BÜHLER AG, 9240 Uzwil (CH)
(72) Erfinder: Baumeler, Hans, CH-9244 Niederuzwil (CH); Haelg, Werner, CH-9242 Oberuzwil (CH)
(74) Vertreter: Wehrli, Robert

(56) Entgegenhaltungen:
- EP-A- 0 080 621
- DE-A- 3 636 869

## Beschreibung

Die Erfindung betrifft eine Vorrichtung gemäss dem Anspruch 1.

Schlagmühlen mit becherförmigen Sieben sind beispielsweise in der US-A-4 243 180 und in der US-A-3 169 711 beschrieben. Beim Sieb der ersten Schrift ist die Stirnfläche horizontal und bei jenem der zweiten Schrift vertikal ausgerichtet. Das Montieren und das Entfernen der Siebe ist in beiden Fällen sehr aufwendig, weil viele Teile entfernt werden müssen. Bei grossen Schlagmühlen ist das Sieb schwer und hat eine grosse Mantelwandhöhe, sodass es nur mühsam ohne Verkantung über den Rotor bringbar ist.

Der Erfindung liegt somit die Aufgabe zugrunde, eine Vorrichtung zu beschreiben, die das zu Reinigungs-, Kontroll- und Reperaturaufgaben nötige Demontieren und Montieren des Siebes schnell und gefahrenfrei ermöglicht, sowie nach dem Montieren eine gefahrlose Betriebsbereitschaft gewährleistet.

Die erfindungsgemässe Lösung dieser Aufgabe sieht mindestens zwei gleichmässig über den Siebumfang verteilte Halterungen vor, welche mittels einer Geradführung das Sieb zwischen zwei Anschlägen verschieben können. Der eine Anschlag ist so gewählt, dass das becherförmige Sieb am Rotor vorbei der Schlagmühle entnommen werden kann. Der andere Anschlag ist erreicht, wenn der Rotor vom Siebmantel umgeben ist und der äussere Rand des Siebmantels an einer entsprechenden Dichtungsfläche ansteht. Die erfindungsgemässe Ausführung der Halterung kann bei einer beliebigen Orientierung der Schlagmühlen-Achse zur Anwendung kommen; vorzugsweise wird sie aber bei einer vertikalen Achse und dementsprechend einer horizontalen Sieb-Stirnfläche eingesetzt.

Im Schlagmühlengehäuse ist eine Öffnung, mit einer diese dicht verschliessenden Türe, vorgesehen, durch welche Öffnung das Bechersieb auf den Halterungen und gegebenenfalls auf dem unteren Öffnungsrand liegend in den Schlagmühlen-Innenraum eingeführt werden kann. Die das Sieb tragende Auflagefläche der Halterung besteht vorzugsweise aus einem Rost, der aus mindestens einer an seitlichen Halterungen befestigten Tragestange und aus mindestens einer vorzugsweise aber zwei an der Tragestange befestigten quer zu ihr verlaufenden Auflagestangen besteht. Die Halterungen sind mittels Geradführungen, vorzugsweise mittels Rohrführungen in Richtung der Rotorachse verschiebbar, sodass das Bechersieb durch die Betätigung der Halterungen verkanntungsfrei über einen Rotor geschoben, sowie von diesem entfernt werden kann.

Zum Antreiben der Halterungen ist mindestens eine Zieh- und Stoss- Antriebsvorrichtung vorgesehen, welche gegebenenfalls einen von Hand betätigbaren Hebel, einen Elektromotor mit Schneckengewinde oder einen Schrittmotor, vorzugsweise aber einen pneumatischen oder hydraulischen Antrieb beinhaltet. Jeder Halterung kann ein Antrieb zugeordnet sein, wobei eine Vorrichtung das Parallellaufen der Halterungen gewährleisten muss. Vorzugsweise sind aber mindestens zwei Halterungen mit einem gemeinsamen Antrieb versehen. Für die Kopplung, der von einem gemeinsamen Antrieb bewegten Halterungen, ist ein Verbindungsgestänge vorgesehen. Der Antrieb kann an einer beliebigen Stelle einer Halterung oder des Verbindungsgestänges ansetzen. Zwischen dem Antrieb und diesem Ansatzpunkt kann eine Hebelvorrichtung, vorzugsweise ein Kniehebel, vorgesehen sein. Ein Kniehebel kann erfindungsgemäss so eingesetzt werden, dass das Sieb an beiden Anschlägen durch das Eigengewicht in der gewünschten Position bleibt, also auch wenn beispielsweise der benützte pneumatische Antrieb nicht mehr mit Druckluft versorgt wird.

Zum Erreichen der nötigen Betriebssicherheit sind gegebenenfalls Sicherungseinrichtungen für die Türe im Schlagmühlengehäuse und für die Siebspann-Vorrichtung vorgesehen, welche gewährleisten, dass der Rotor nur in Betrieb sein kann, wenn die Tür verschlossen und das Sieb über dem Rotor angespannt ist.

Durch die Sicherungseinrichtung gemäss den Merkmalen des Anspruchs 7 wird erreicht, dass nur bei geschlossenem Türschliess-Kontrollschalter die Türverriegelung auslösbar ist; dass nur bei geschlossenem Türschliess-Kontrollschalter und verriegelter Tür der Mühlenantrieb startbar ist; und dass nur bei gemäss dem Drehzahlwächter stehendem oder genügend langsam drehendem Rotor, die Türentriegelung auslösbar ist.

Die Zeichnungen erläutern die Erfindung anhand einer schematisch dargestellten Ausführungsform.
- Fig. 1:: Übersichtsdarstellung einer Schlagmühle.
- Fig. 2:: Darstellung der möglichen Sieblagen relativ zum Rotor.
- Fig. 3:: Darstellung einer erfindungsgemässen Siebhalterung.
- Fig. 4:: Schematische Darstellung einer Tür-Sicherungseinrichtung.

Ein erfindungsgemässes Ausführungsbeispiel (Fig. 1) einer Schlagmühle 1 weist im oberen Teil einen Elektromotor 2 zum Antreiben eines Rotors 8, im Mittelteil ein Schlagraum-Gehäuse 3 mit einer Öffnung 4a, die mit einer Tür 4b verschliessbar ist, und im unteren Teil einen Feingut-Sammelraum 5 mit einem untenliegenden Auslass 6 auf. Im Gehäuseteil 3 befindet sich gemäss Fig. 2 ein Schlagraum 7 mit dem Rotor 8, welcher um eine vertikale Achse 9 dreht.

Der Rotor 8 besteht aus Kreisscheiben zwischen denen schwenkbare Schlagplatten mittels Bolzen, die durch Löcher in den Scheiben und in den Platten führen, befestigt sind. Die Bolzen werden mittels Flachfedern im Rotor gehalten. Andere erfindungsgemässe Ausführungsformen der Schlagmühle können horizontale oder gegebenenfalls geneigte Drehachsen vorsehen.

Im Betriebszustand umgibt das Sieb 10 den Rotor 8 seitlich und unten und es schliesst mit seinem oberen Rand formschlüssig an den Gehäuseteil 3 an. Es handelt sich um ein Bechersieb 10, bestehend aus einer Mantelwand 10a und nur einer Stirnwand 10b, von welchen Wänden mindestens eine, vorzugsweise aber beide, gelocht sind. Damit das Sieb einfach zerlegt werden kann und damit bei ungleicher Abnützung der Mantel- und der Stirnwand nicht die ganze Siebfläche ersetzt werden muss, ist vorgesehen, das Sieb aus einer Siebflächenhalterung, mindestens einem Stirnflächenteil und mindestens zwei Mantelteilen aufzubauen, Es ist somit auch möglich die Mantel- und die Stirnfläche mit verschieden feinen Sieben auszustatten. Der Feinanteil des zu zerkleinernden Gutes gelangt durch das Sieb 10 in den Sammelraum 5. Zwischen dem Sammelraum 5 und dem Gehäuseteil 3 sind vibrationsdämpfende Dichtungen 28 vorgesehen.

Die erfindungsgemässe Schlagmühle 1 kann ohne Aspiration grosse Durchsatzraten erzielen, weil auch ohne Aspiration des Feinanteils keine den Durchsatz vermindernde Verschmutzung des Bechersiebes zu beobachten ist.

Das Sieb 10 liegt auf mindestens einer Auflagestange 11, 11' und gegebenenfalls auf mindestens einer diese tragenden und zu ihnen quer verlaufenden Tragestange 12 auf. Falls weitere Auflage- und/oder Tragestangen vorgesehen sind, wird deutlich, dass es sich um einen Tragrost handelt. Jede Tragestange 12 ist beidseits an einer Halterung 13, 13' befestigt. Das Sieb könnte gegebenenfalls auch lediglich an den Halterungen 13, 13' befestigt sein, oder auf geeigneten Fortsätzen dieser Halterungen 13, 13' aufliegen. Vorzugsweise sind zwei Halterungen 13, 13' vorgesehen, welche mittels Geradführungen, wobei vorzugsweise Rohrführungen 14, 14' vorgesehen sind, in Richtung der Achse 9 verschiebbar sind. Durch synchrones Verschieben der Halterungen 13,13' ist gewährleistet dass die Mantelwand 10a des Bechersiebes 10 verkantungsfrei über den Rotor 8 geschoben werden kann. Ein unterer Anschlag für die Halterungen 13, 13' ist so gewählt, dass das becherförmige Sieb 10 unter dem Rotor 8 vorbei durch die Öffnung 4a der Schlagmühle 1 entnommen werden kann.

Die Siebentnahme ist ohne Demontage eines Schlagmühlenteils lediglich durch das Öffnen der Tür 4b, das Absenken des Siebes mittels der Halterungen 13, 13' und das Herausziehen des Siebes 10 mit einem äusserst kleinem Zeitaufwand und ohne Gefahren möglich.

Für die Kopplung, der vorzugsweise von einem gemeinsamen Antrieb bewegten Halterungen 13, 13', ist ein Verbindungsgestänge vorgesehen. Das Verbindungsgestänge beinhaltet eine Achse 15, die von den Halterungen 13, 13' beabstandet parallel zur Tragestange 12 verläuft und in mindestens zwei mit dem Gehäuseteil 3 verbundenen Lagern 16, 16' gehalten wird. Gemäss Fig. 3 sind an der Achse 15 mindestens zwei Hebelarme 17 - vorzugsweise an beiden Endbereichen der Achse 15 je einer - befestigt, welche an ihrem anderen Ende mittels drehbarer Verbindungen 18 mit je einer Halterung 13, 13' verbunden sind. Die Drehbewegung der Hebelarme 17 muss in eine Bewegung entlang der durch die Führungen 14 der Halterungen 13, 13' gegebenen Verschiebungsrichtung überführt werden. Dazu können die Drehverbindungen 18 schlitzförmig ausgebildet sein, oder wie vorzugsweise vorgesehen, Drehgelenke 19 in den Halterungen 13, 13' eingebaut werden.

Ein elektrischer oder aber vorzugsweise ein pneumatischer bzw. hydraulischer Antrieb 20 ist einerseits gegebenenfalls schwenkbar am Gehäuseteil 3 befestigt. Andererseits setzt der Antrieb 20 an einer Halterung 13, gegebenenfalls über eine Anschlussvorrichtung direkt an der Achse 15, oder aber vorzugsweise an einem Hebelarm 17 an. Zwischen dem Antrieb und diesem Ansatzpunkt kann eine Hebelvorrichtung 21, vorzugsweise mit einen Kniehebel 22, vorgesehen sein. Ein Kniehebel 22 wird erfindungsgemäss so eingesetzt, dass das Sieb an beiden Anschlägen durch das Eigengewicht in der gewünschten Position bleibt, also auch wenn beispielsweise der vorzugsweise benützte pneumatische Antrieb 20 nicht mehr mit Druckluft versorgt wird.

Der Kniehebel 22 besitzt einen festen Drehpunkt 23, der beispielsweise in einer am Gehäuseteil 3 befestigten Halterung gelagert ist. An zwei weiteren Stellen 24 und 25 des Kniehebels 22 greift je eine Stange 21a bzw. 21b drehbar gelagert an. Die eine Stange 21a überträgt die Bewegung des Antriebs auf eine Drehbewegung des Kniehebels 22 um den Drehpunkt 23. Die andere Stange verbindet den Kniehebel vorzugsweise mit einer drehbaren Befestigung 26 an einem Hebelarm 17, sodass die Drehbewegung des Kniegelenks 22 eine Drehbewegung des Hebelarms 17 und somit ein Heben bzw. Senken der Halterungen 13, 13' bewirkt. Der Kniehebel 22 dreht im Bereich zwischen zwei Anschlagspositionen, welche den beiden Siebendlagen entsprechen. In der einen Anschlagsposition (ausgezogene Linien) liegt die Stelle 25 wenig neben der Geraden durch die Lager 23 und 26 und zwar näher beim Antrieb 20, sodass das Gewicht der Halterungen 13, 13' und des Siebes 10 den Kniehebel 22 an den Anschlag drückt. Das Sieb ist bei diesem Anschlag über den Rotor gestossen, und schliesst mit seinem oberen Rand dicht an den Gehäuseteil 3 an, da in den Halterungen 13, 13' vorzugsweise Federelemente 27 zum Anpressen vorgesehen sind. In der anderen Anschlagsposition (gestrichelte Linien) ist das Sieb an der tiefsten Stelle.

Die Steuerung der Siebhebe-Vorrichtung muss gewährleisten, dass das Sieb angespannt ist, wenn der Mahlprozess gestartet werden kann und dass das Sieb nicht abgesenkt werden kann während des Mahlens. Um dies zu erreichen, ist vorzugsweise ein Schalter 28' für die Betätigung des Antriebs 20 so montiert, dass die Türe 4b nur geschlossen werden kann, wenn der Schalter 28' auf der dem angespannten Sieb entsprechenden Position steht und dass der Schalter 28' bei geschlossener Tür 4b nicht auf die der Siebabsenkung entsprechende Position gestellt werden kann.

Wegen der nötigen Unfallverhütung wird die Türe 4b gegebenenfalls mit einer Sicherungsvorrichtung versehen, welche verhindert, dass die Tür 4b offen sein kann, wenn der Rotor dreht. Zur Sicherungsvorrichtung gehören mindestens ein Türschliess-Kontrollschalter 29 und mindestens eine Türverriegelungsvorrichtung 30, welche beide Teile an das Gehäuse 3 und die Türe 4b anschliessen, mindestens ein Schalter zum Ein- und Ausschalten des Mühlenmotors 2 und zum Verriegeln bzw. Entriegeln der Türe 4b, sowie ein Drehzahlwächter zur Kontrolle des Bewegungszustandes des Rotors 8.

Eine erfindungsgemässe Ausführungsform der Sicherungsvorrichtung sieht gemäss Fig. 4 einen Hauptschalter 31a zum Ein- und Ausschalten des Mühlenmotors 2 sowie einen Riegelschalter 31b zum Verriegeln bzw. Entriegeln der Türe 4b vor. Gegebenenfalls könnte die Verriegelung auch über den Hauptschalter gesteuert werden, sodass nur ein manuel betätigbarer Schalter nötig wäre. Der Türschliess-Kontrollschalter 29 steuert über eine Leitung 32 zwei Schalter 33 bzw. 34, derart dass zwei Leitungen 35 bzw. 36 unterbrochen werden, wenn die Tür 4b offen ist. Dies stellt sicher, dass nur bei geschlossener Tür 4b die Verriegelung mittels des Schalters 31b ausgelöst, bzw. der Mühlenmotor 2 mittels des Hauptschalters 31a eingeschaltet werden kann. Die Türverriegelungsvorrichtung 30 umfasst mindestens einen Riegel, der gegebenenfalls elektrisch, vorzugsweise aber mittels Druckluft betätigbar ist. Die Lage des Riegels wird mit mindestens einem Riegel-Kontrollschalters 37, vorzugsweise einem Reedkontakt, bestimmt. Der Kontrollschalter 37 steuert über eine Leitung 38 einen Schalter 39 in der Leitung 36, sodass der Mühlenmotor 2 nur eingeschaltet werden kann, wenn der Riegel geschlossen ist.

Das Öffnen und somit das Entriegeln der Tür 4b darf nur möglich sein, wenn der Rotor 8 nicht mehr, oder nur sehr langsam dreht.

Zur Kontrolle des Bewegungszustandes des Rotors 8 ist ein Drehzahlwächter 40 vorgesehen, welcher gegebenenfalls einen Impulsgeber am Rotor 8 und eine Impulsregistrier-Vorrichtung, oder aber vorzugsweise eine Spannungs- oder Strom-Kontrollvorrichtung an mindestens einer Mühlenmotor-Wicklung umfasst. Solange der Rotor 8 bzw. der Mühlenmotor 2 dreht, sendet der Drehzahlwächter ein Signal über eine Leitung 41. Mittels eines Schwellwertschalters 42 und eines Signal-Inverters 43 wird das Signal des Drehzahlwächters 40 so verarbeitet, dass ein vom verarbeiteten Signal gesteuerter Schalter 44 bei genügend kleiner Mühlenmotor-Drehzahl geschlossen ist. Dieser Schalter 44 unterbricht oder schliesst eine Leitung 45, die vom Schalter 31b über einen Signal-Inverter 46 zum Entriegelungseingang der Türverriegelungsvorrichtung 30 führt. Das Ausschalten des Schalters 31b führt somit nur bei genügend langsam drehendem Rotor 8 zur Türentriegelung.

Zur Sicherung der Sieblage kann eine zur Türsicherungseinrichtung analoge Vorrichtung vorgesehen werden. Dabei würde der Schalter 31b das Anheben und Absenken des Siebes steuern und an die Stelle der Verriegelungsvorrichtung 30 bzw. des Riegel-Kontrollschalters 37 würden die Spann- und Abnahmevorrichtung für das Sieb bzw. ein Sieblage-Kontrollschalter treten. Das Verriegeln würde dem Anspannen und das Entriegeln dem Absenken des Siebes entsprechen.

Im Rahmen der Erfindung sind zahlreiche Varianten denkbar; so wäre es, besonders bei kleineren Maschinen, zwar denkbar, nur einen Kniehebel 22 vorzusehen, doch wird eine symmetrische Anordnung gemäss Fig. 1 vorteilhafter sein. Dabei ist es besonders bevorzugt, wenn wenigstens ein Kniehebel im Mittenbereich zwischen den Halterungen 13, 13' angreift, um Durchbiegungen der Stange 15 gering zu halten und eine exakte Parallelverschiebung des Siebes zu sichern.

## Patentansprüche

1. Schlagmühle (1) mit einem einen Mahlraum abgrenzenden Schlagmühlengehäuse (3) und mit von einem Mühlenantrieb antreibbaren Rotor (8) innerhalb eines becherförmigen Siebes (10) zum Trennen eines Feinanteils des zu zerkleinernden Gutes von dessen Grobanteil, bestehend aus einer Mantelwand (10 a) und nur einer Stirnwand (10 b), von welchen Wänden mindestens eine gelocht ist, dadurch gekennzeichnet, dass eine Siebabnahme- und Spannvorrichtung (11-22) vorgesehen ist, die mindestens zwei gleichmässig über den Umfang verteilte Halterungen (13, 13') aufweist, welche über eine gemeinsam betätigbare Antriebsvorrichtung (20-22) zur Abnahme beziehungsweise zum Festhalten des Siebes (10) betätigbar sind.

2. Schlagmühle gemäss Anspruch 1, dadurch gekennzeichnet, dass die Halterungen (13, 13') in Geradführungen, vorzugsweise in Rohrführungen (14) des Schlagmühlengehäuse (3), geführt sind und dass das Bechersieb (10) von einer, an den Halterungen (13, 13') befestigten, Halteanordnung (11, 12) getragen wird, von welcher Halteanordnung (11, 12) das Sieb (10) einfach lösbar und durch eine Türe (4b) im Schlagmühlengehäuse (3) entfernbar ist.

3. Schlagmühle gemäss einem der vorangehenden Ansprüche, dadurch gekennzeichnet, dass das Bechersieb (10) auf einem Rost (11, 12) liegt, der vorzugsweise aus mindestens einer an seitlichen Halterungen (13, 13') befestigten Tragestange (12) und aus mindestens einer, vorzugsweise aber zwei, an der Tragestange (12) befestigten quer zu ihr verlaufenden Auflagestangen (11) besteht, und dass vorzugsweise die Halterungen (13, 13') in den Rohrführungen (14) verlaufen, sodass das Bechersieb (10) durch die Betätigung der Halterungen (13, 13') verkanntungsfrei über den Rotor (8) schiebbar, sowie von diesem entfernbar ist.

4. Schlagmühle nach einem der Ansprüche 2 und 3, dadurch gekennzeichnet, dass die Geradführungen für eine Bewegung der Halterungen (13, 13') und somit des Bechersiebes (10) im wesentlichen senkrecht zur Stirnfläche (10b) des Bechersiebes (10) ausgebildet sind.

5. Schlagmühle nach einem der vorangehenden Ansprüche, dadurch gekennzeichnet, dass die seitlichen Halterungen (13, 13') von mindestens einer Stoss- und Ziehvorrichtung, vorzugsweise mit einem hydraulischen oder pneumatischen Antrieb (20), relativ zum Rotor (8) und zu einem dazugehörigen Gehäuse (3) bewegbar sind, und dass zweckmässig jeder Halterung (13, 13') ein Antrieb (20) zugeordnet ist, wobei diese Antriebe (20) parallel laufen.

6. Schlagmühle nach Anspruch 5, dadurch gekennzeichnet, dass für mindestens zwei Halterungen (13, 13') ein gemeinsamer Antrieb (20) vorgesehen ist.

7. Schlagmühle nach einem der vorangehenden Ansprüche, dadurch gekennzeichnet, dass eine Sicherungseinrichtung zum Sichern einer geschlossenen Lage der Türe (4b) beim Einschalten des Mühlenmotors (2) vorgesehen ist, wobei diese Sicherungseinrichtung zweckmässig aus
- mindestens einem Türschliess-Kontrollschalter (29);
- mindestens einem Schalter (31a, 31b) zum Ein- und Ausschalten des Mühlenmotors (2) und zum Verriegeln bzw. Entriegeln der Türe (4b);
- mindestens einer Türverriegelungsvorrichtung (30), welche mindestens einen Riegel umfasst, der gegebenenfalls elektrisch, vorzugsweise aber mittels Druckluft betätigbar ist, dessen Lage gegebenenfalls aufgrund eines Riegel-Kontrollschalters (37), vorzugsweise eines Reedkontaktes, überwachbar ist; und
- mindestens einem Drehzahlwächter (40) zur Kontrolle des Bewegungszustandes des vom Mühlenantrieb (2) angetriebenen Rotors (8), wobei am Rotor (8) gegebenenfalls ein Impulsgeber vorgesehen ist, die Bewegung vorzugsweise aber über eine Spannungs- bzw. Stromkontrolle an mindestens einer Motorenwicklung bestimmt wird,
besteht;
und/oder eine Sieblage-Kontrollvorrichtung vorgesehen ist, zum Sichern einer angespannten Lage des Siebes (10) beim Einschalten des Mühlenmotors (2), bei welcher Kontrollvorrichtung, das Sieb (10) vorzugsweise genau dann absenkbar ist, wenn die kontrollierte Tür (4b) offen ist bzw. die Tür (4b) nur schliessbar ist, wenn das Sieb (10) angespannt ist.

8. Schlagmühle nach einem der vorangehenden Ansprüche, dadurch gekennzeichnet, dass mindestens zwei Halterungen (13, 13') über ein Verbindungsgestänge (15, 17) miteinander verbunden sind, sodass die Halterungen (13, 13') verklemmungsfrei synchron laufen.

9. Schlagmühle nach Anspruch 8, dadurch gekennzeichnet, dass ein Verbindungsgestänge (15, 17) für zwei Halterungen (13, 13') aus
a) einer Achse (15), die von den Halterungen (13, 13') beabstandet parallel zur Tragestange (12) verläuft und in mindestens zwei mit dem Gehäuse (3) verbundenen Lagern (16) gehalten wird;
b) mindestens zwei Hebelarmen (17), von denen zwei einerseits fest mit der Achse (15) und andererseits drehbar mit je einer Halterung (13, 13') verbunden sind; und
c) zwei Übergangsvorrichtungen, welche die Drehbewegung der Hebelarme (17) in eine Bewegung entlang der durch die Führung (14) der Halterungen (13, 13') gegebenen Verschiebungsrichtung überführen, bestehend aus schlitzförmigen Drehlagern in den Hebelarmen oder vorzugsweise aus Drehgelenken (19) in den Halterungen (13, 13')
besteht, und dass bevorzugt mindestens ein pneumatischer oder hydraulischer Antrieb (20) direkt am Verbindungsgestänge (15, 17) und/oder an einer der Halterungen (13 ,13'), vorzugsweise aber an einem der Hebelarme (17) ansetzt.

10. Schlagmühle nach einem der vorangehenden Ansprüche, dadurch gekennzeichnet, dass die Antriebsvorrichtung (20-22) wenigstens eine Kniehebelanordnung (22) aufweist, die zweckmässig am Verbindungsgestänge (15, 17) und/oder an einer der Halterungen (13, 13'), vorzugsweise aber an einem der Hebelarme (17) ansetzt, bevorzugt aber wenigstens annähernd und mindestens zum Teil symmetrisch zwischen den Halterungen (13, 13') angreift, insbesondere ein Kniehebel etwa in der Mitte zwischen denselben angeordnet ist.

## Claims

1. An impact pulveriser (1) with an impact pulveriser housing (3) which delimits a grinding space and with a rotor (8), which can be driven by a pulveriser drive, inside a bucket-shaped screen (10) for separating a fine fraction of the material to be comminuted from the coarse fraction of the latter, which screen consists of a curved sidewall (10a) and only one end wall (10b), at least one of which walls is perforated, characterised in that a screen receiving and tensioning apparatus (11-22) is provided, which has at least two mountings (13, 13') uniformly distributed over its periphery, which mountings can be operated via a jointly operable driving apparatus (20-22) for removing and securing the screen (10), respectively.

2. An impact pulveriser according to claim 1, characterised in that the mountings (13, 13') are guided in straight guides, preferably in tubular guides (14), of the impact pulveriser housing (3), and that the bucket screen (10) is supported by a holding arrangement (11, 12) secured to the mountings (13, 13'), from which holding arrangement (11, 12) the screen (10) can easily be detached and removed through a door (4b) in the impact pulveriser housing (3).

3. An impact pulveriser according to either one of the preceding claims, characterised in that the bucket screen (10) rests on a grid (11, 12), which preferably consists of at least one carrier rod (12) secured to lateral mountings (13, 13') and of at least one, but preferably two, support rods (11) secured to the carrier rod (12) and running transversely thereto, and that the mountings (13, 13') preferably travel in the tubular guides (14) so that by operating the mountings (13, 13') the bucket screen (10) can be pushed over the rotor (8) without tilting and can be removed from the latter.

4. An impact pulveriser according to either one of claims 2 and 3, characterised in that the straight guides are designed for a movement of the mountings (13, 13'), and thus of the bucket screen (10), which is substantially perpendicular to the end face (10b) of the bucket screen (10).

5. An impact pulveriser according to any one of the preceding claims, characterised in that the lateral mountings (13, 13') can be moved in relation to the rotor (8) and in relation to a housing (3) associated with the latter by at least one push/pull apparatus, preferably with a hydraulic or pneumatic drive (20), and that a drive (20) is preferably assigned to each mounting (13, 13'), wherein the said drives (20) operate in parallel.

6. An impact pulveriser according to claim 5, characterised in that a common drive (20) is provided for at least two mountings (13, 13').

7. An impact pulveriser according to any one of the preceding claims, characterised in that a safety device is provided for securing a closed position of the door (4b) when switching on the pulveriser motor (2), wherein this safety device advantageously consists of
- at least one door closure monitoring switch (29);
- at least one switch (31a, 31b) for switching the pulveriser motor (2) on and off and for locking and unlocking the door (4b), respectively;
- at least one door locking apparatus (30) which comprises at least one bolt, which is optionally electrically operated but is preferably operated by means of compressed air, and the position of which can optionally be monitored by means of a bolt monitoring switch (37), preferably a reed contact; and at least one speed monitor (40) for monitoring the state of movement of the rotor (8) driven by the pulveriser drive (2), wherein a pulse generator is optionally provided on the rotor (8) but the movement is preferably determined via a voltage or current monitoring device on at least one motor winding;
and/or a screen position monitoring apparatus is provided for securing a tensioned position of the screen (10) when switching on the pulveriser motor (2), with which monitoring apparatus the screen (10) can preferably then be accurately lowered when the monitored door (4b) is open, and the door (4b) can only be closed when the screen (10) is tensioned.

8. An impact pulveriser according to any one of the preceding claims, characterised in that at least two mountings (13, 13') are attached to each other via a connecting rod assembly (15, 17) so that the mountings (13, 13') run synchronously without jamming.

9. An impact pulveriser according to claim 8, characterised in that a connecting rod assembly (15, 17) for two mountings (13, 13') consists of
a) a shaft (15) which runs parallel to the carrier rod (12) at a distance from the mountings (13, 13') and is held in at least two bearings (16) attached to the housing (3);
b) at least two lever arms (17), two of which are rigidly attached to the shaft (15) at one end and are each rotatably fixed to a mounting (13, 13') at their other end; and
c) two transfer devices, which convert the rotary movement of the lever arms (17) into a movement in the direction of displacement determined by the guide (14) of the mountings (13, 13'), and which consist of slotted pivot bearings in the lever arms or preferably of turning knuckles (19) in the mountings (13, 13'),
and preferably that at least one pneumatic or hydraulic drive (20) is directly attached to the connecting rod assembly (15, 17) and/or to one of the mountings (13, 13'), but is preferably attached to one of the lever arms (17).

10. An impact pulveriser according to any one of the preceding claims, characterised in that the driving apparatus (20-22) comprises at least one elbow lever arrangement (22), which is advantageously attached to the connecting rod assembly (15, 17) and/or to one of the mountings (13, 13') but which is preferably attached to one of the lever arms (17), which most preferably however acts at least approximately and at least partially symmetrically between the mountings (13, 13'), and in particular that an elbow lever is disposed approximately in the middle between the mountings.

## Revendications

1. Moulin à percussion (1), avec un carter de moulin à percussion (3) délimitant une enceinte de broyage et avec un rotor (8), susceptible d'être entraîné par un entraînement de moulin, à l'intérieur d'un tamis (10) en forme de godet, pour effectuer la séparation entre la partie fine d'un produit à broyer et la partie grossière, composé d'une paroi d'enveloppe (10a) et seulement d'une paroi frontale (10b), paroi desquelles au moins l'une est perforée, caractérisé en ce qu'un dispositif de maintien et de mise sous tension de tamis (11 à 22) est prévu, présentant au moins deux fixations (13, 13'), réparties régulièrement sur la périphérie et pouvant être actionnées conjointement par l'intermédiaire d'un dispositif d'entraînement (20 à 22), en vue de maintenir abaissé, respectivement de fixer le tamis (10).

2. Moulin à percussion selon la revendication 1, caractérisé en ce que les fixations (13, 13') sont guidées dans des guidages rectilignes, de préférence dans des guidages tubulaires (13) du carter de moulin à percussion (3), et en ce que le tamis en godet (10) est porté un dispositif support (11, 12) fixé sur les fixations (13, 13'), dispositif support (11, 12) dont le tamis (10) peut être désolidarisé de façon simple et enlevé, en passant par une porte (4b) ménagée dans le carter de moulin à percussion (3).

3. Moulin à percussion selon l'une des revendications précédentes, caractérisé en ce que le tamis en godet (10) repose sur une grille (10, 11) composée, de préférence, d'au moins une barre support (12) fixée sur des fixations latérales (13, 13') et d'au moins une, mais de préférence deux, barres d'appui (11) fixées sur la barre support (12), s'étendant transversalement par rapport à celles-ci, et en ce que de préférence les fixations (13, 13') s'étendent dans le guidages tubulaires (14), de sorte que le tamis en godet (10) puisse être inséré, sans risque de coincement, sur le rotor (8) par actionnement des fixations (13, 13') ainsi qu'être enlevé du rotor.

4. Moulin à percussion selon l'une des revendications 2 et 3, caractérisé en ce que les guidages rectilignes sont conçus pour un déplacement des fixations (13, 13') et, ainsi, du tamis en godet (10) , sensiblement perpendiculairement par rapport à la face frontale (10b) du tamis en godet (10).

5. Moulin à percussion selon l'une des revendications précédentes, caractérisé en ce que les fixations latérales (13, 13') sont susceptibles d'être déplacées par au moins un dispositif d'accostage et de traction, de préférence avec un entraînement (20) pneumatique ou hydraulique, le déplacement s'opérant par rapport au rotor (8) et à un carter (3) afférent, et en ce que, de manière appropriée, est associée à chaque fixation (13, 13') un entraînement (20), ces entrainements (20) agissant parallèlement.

6. Moulin à percussion selon la revendication 5, caractérisé en ce qu'un entrainement (20) commun est prévu pour au moins deux fixations (13, 13').

7. Moulin à percussion selon l'une des revendications précédentes, caractérisé en ce qu'un dispositif de sécurité destiné à assurer une position fermée des portes (4b) lors de la mise en service du moteur de moulin (2) est prévu, ce dispositif de sécurité étant composé, de manière appropriée, de :
- un interrupteur de contrôle de fermeture de porte (29);
- au moins un interrupteur (31 à 31b) destiné à la mise en service et hors service du moteur de moulin (2) et au verrouillage respectivement au déverrouillage des portes (4b);
- au moins un dispositif de verrouillage de porte (30), comprenant au moins un pène, pouvant être actionné le cas échéant électriquement de préférence cependant à l'aide d'air comprimé, pène dont la position peut être surveillée le cas échéant à l'aide d'un interrupteur de contrôle de pène (37), de préférence se présentant sous forme de contact Reed; et
- au moins un élément de surveillance de vitesse de rotation (40), destiné au contrôle de l'état cinématique du rotor (8) entrainé par l'entrainement de moulin (2), un transducteur d'impulsion étant, le cas échéant, prévu sur le rotor (8) et déterminant le déplacement, de préférence cependant par l'intermédiaire d'un contrôle de tension ou d'intensité, effectué sur au moins un bobinage du moteur;
et/ou étant prévu un dispositif de contrôle de position de tamis, en vue d'assurer la position appliquée sous tension du tamis (10), lors de la mise en service du moteur de moulin (2), dispositif de contrôle pour lequel le tamis (10) peut de préférence être alors abaissé, lorsque la porte (4b) controlée est ouverte, respectivement la porte (4b) ne pouvant être fermée que lorsque le tamis (10) est appliqué sous tension.

8. Moulin à percussion selon l'une des revendications précédentes, caractérisé en ce qu'au moins deux fixations (13, 13') sont reliées ensemble par l'intermédiaire d'une tringlerie de liaison (15, 17), de sorte que les fixations (13, 13') se déplacent en synchronisme, sans risque de coincement.

9. Moulin à percussion selon la revendication 8, caractérisé en ce qu'une tringlerie de liaison (15, 17), destinée à deux fixations (13, 13'), est composée de :
a) un axe (15), s'étendant à distance des fixations (13, 13') et parallèlement à la tige support (12) et maintenu en au moins deux paliers (16) reliés au carter (3);
b) au moins deux bras de levier (17) , dont, d'un côté, deux sont reliés rigidement à l'axe (15) et sont reliés de l'autre côté chacun à une fixation (13, 13'), de façon à pouvoir tourner; et
c) deux dispositifs de transformation, transformant le mouvement de rotation des bras de levier (17) en un mouvement le long du dispositif de déplacement constitué par le guidage (14) des fixations (13, 13'), composé de paliers de rotation se présentant sous forme de fentes réalisés dans les bras de levier ou, de préférence, d'articulations de rotation (19) réalisées dans les fixations (13, 13').
et en ce que, de préférence, au moins un entrainement (20) pneumatique ou hydraulique agit directement sur la tringlerie de liaison (15, 17) et/ou sur l'une des fixations (13, 13'), de préférence cependant sur l'un des bras de levier (17).

10. Moulin à percussion selon l'une des revendications précédentes, caractérisé en ce que le dispositif d'entrainement (20 à 22) présente au moins un dispositif à levier à genouillère (22), agissant de manière appropriée sur la tringlerie de liaison (15, 17) et/ou sur l'une des fixations (13, 13') mais, de préférence cependant, sur l'un des bras de levier (17), agissant, de préférence cependant, au moins à peu près et au moins en partie symétriquement entre les fixations (13, 13'), en particulier un levier à genouillère disposé à peu près au centre entre ces fixations.
